# EUROPÄISCHE PATENTSCHRIFT

(11) **EP 1 308 498 B1**
(45) Veröffentlichungstag und Bekanntmachung des Hinweises auf die Patenterteilung: **20.07.2005**
(21) Anmeldenummer: 02023941.4
(22) Anmeldetag: 25.10.2002
(51) Int. Cl.: C11C 3/00

(54) **Verfahren zur Herstellung von Fettsäureestern aus nicht entsäuerten Fetten und Ölen**
Method for the production of fatty acid esters from non-deacidified fats and oils
Procédé de production d'esters d'acides gras à partir de graisses et d'huiles non désacidifiées

(30) Priorität: 06.11.2001 DE 10154365
(43) Veröffentlichungstag der Anmeldung: 07.05.2003
(73) Patentinhaber: Cognis IP Management GmbH, 40589 Düsseldorf (DE)
(72) Erfinder: Friesenhagen, Lothar, 40589 Düsseldorf (DE); Gutsche, Bernhard, Dr., 40724 Hilden (DE); Schleper, Bernard, 40764 Langenfeld (DE); Pelzer, Christian, Dr., 52441 Linnich (DE); Schöffler, Nicole, 41789 Monheim (DE); Both, Sabine, Dr., 40229 Düsseldorf (DE); Lott, Claudius, 40764 Langenfeld (DE)

(56) Entgegenhaltungen:
- EP-A- 0 127 104
- EP-A- 0 184 740
- EP-A- 0 200 982
- EP-A- 0 249 463
- US-A- 2 383 601
- US-A- 4 164 506
- US-A- 5 525 126
- PATENT ABSTRACTS OF JAPAN vol. 016, no. 496 (C-0995), 14. Oktober 1992 (1992-10-14) -& JP 04 182451 A (DAISAN KASEI KK), 30. Juni 1992 (1992-06-30)
- CHEMICAL ABSTRACTS, vol. 70, no. 23, 9. Juni 1969 (1969-06-09) Columbus, Ohio, US; abstract no. 105604y, FAL'KOVICH, M.M. ET AL.: "Comparative effectiveness of alcoholysis catalysts" Seite 248; Spalte 2; XP002232108 & LAKOKRAOCH. MATER. IKH PRIMEN., Bd. 1, 1969, Seiten 16-18,
- PATENT ABSTRACTS OF JAPAN vol. 2000, no. 08, 6. Oktober 2000 (2000-10-06) -& JP 2000 144172 A (SUMITOMO CHEM CO LTD), 26. Mai 2000 (2000-05-26)

## Beschreibung

### Gebiet der Erfindung

Die Erfindung befindet sich auf dem Gebiet der oleochemischen Grundstoffe und betrifft ein verbessertes Verfahren zur Herstellung von Fettsäureestern aus nicht raffinierten natürlichen Rohstoffen.

### Stand der Technik

Zu den wichtigsten Verfahren im Bereich der Oleochemie gehört die Herstellung von Fettsäurealkylestern durch Umesterung von natürlichen Fetten und Ölen mit niederen Alkoholen, insbesondere Methanol. Natürliche Triglyceride, wie beispielsweise Palmöl, Kokosöl oder auch Rindertalg, fallen jedoch üblicherweise in einer Qualität an, die vor der chemischen Umwandlung eine Raffination erfordert. Hierzu gehören Prozesse, wie beispielsweise die Entschleimung, die Filtration oder die Desodorierung. Infolge von enzymatischen Prozessen während des Transportes und der Lagerung kommt es zudem zu einer partiellen Verseifung der Triglyceride, so dass diese in der Regel Säurezahlen zwischen 10 und 50 aufweisen. Es liegt auf der Hand, dass Fette und Öle mit niedriger Säurezahl und damit hoher Qualität als Rohstoffe bevorzugt sind. Andererseits ist ihre Verfügbarkeit begrenzt, was zu hohen Preisen führt. Daher besteht seitens der Hersteller von Oleochemikalien ein erhebliches Interesse am Einsatz von preiswerten, hoch-säurezahligen Rohstoffen und an Verfahren, die deren Verarbeitung, speziell deren Umesterung mit hohen Ausbeuten erlauben.

Umesterungen werden in der Regel basenkatalysiert durchgeführt. Werden Triglyceride mit hohen Säurezahlen eingesetzt, kommt es zur partiellen Neutralisation des Katalysators. Dies hat nicht nur den Nachteil, dass wertvoller Katalysator verloren geht, die dabei entstehenden Seifen stehen auch für die Umesterung nicht mehr zur Verfügung und verbleiben im Rückstand. Auf diese Weise lassen sich weder hohe Umsätze erzielen noch die Rückstandsmengen minimieren. Man versucht das Problem zu beherrschen, indem man anstelle von Alkalihydroxiden Schwermetallkatalysatoren, wie z.B. Zinkseifen einsetzt, wodurch die Reaktionsgeschwindigkeit gesteigert und die Bildung von Seifen vermindert werden kann. Schwermetalle sind jedoch als Katalysatoren aus ökotoxikologischen Gründen eher unerwünscht.

Bestimmte Lewis-Säuren sind in der EP-A-0184740 für die Veresterung von in Triglyceriden enthaltenen freien Fettsäuren offenbart.

Die Aufgabe der Erfindung hat somit darin bestanden, ein neues Verfahren zur Umesterung von Fetten und Ölen unter Einsatz von Nicht-Schwermetallkatalysatoren zur Verfügung zu stellen, das die oben geschilderten Nachteile zuverlässig vermeidet. Insbesondere sollte der Einsatz von nicht-entsäuerten, nicht-entschleimten Fetten und Ölen mit Säurezahlen bis ca. 50 möglich sein, ohne dass es zu Katalysatorverlusten und zur Bildung von Seifen kommt. Gleichzeitig sollten hohe Umsätze erzielt, Säurezahlen unter 1 erreicht und die Rückstandsmenge vermindert werden.

### Beschreibung der Erfindung

Gegenstand der Erfindung ist ein Verfahren zur Herstellung von Fettsäureniedrigalkylestem aus nicht entsäuerten Fetten und Ölen, bei dem man
(a) technische Triglyceride mit Säurezahlen im Bereich von 1 bis 50 in Gegenwart der Lewis-Säuren , welche ausgewählt sind aus der Gruppe der Alkalisalze organischer Carbonsäuren mit 1-4 Kohlenstoffatomen, Alkalicarbonaten, Alkalihydrogen carbonaten sowie lösungen der Katalysatoren in Fettsäuren oder Partial glyceriden mit niederen Alkoholen verestert und dabei die Säurezahl auf Werte unterhalb von 2 absenkt,
(b) die auf diese Weise erhaltene entsäuerte Mischung in Gegenwart von Alkalihydroxiden und niederen Alkoholen einer Umesterung unterwirft und dabei Wasser sowie freigesetztes Glycerin abtrennt, und gegebenenfalls
(c) das auf diese Weise erhaltene Umesterungsgemisch in Gegenwart von Alkalialkoholaten einer weiteren Umesterung unterwirft und dabei ebenfalls freigesetztes Glycerin abtrenn, wobei die Fettsäureniedrig-alkylester die Formel (I) aufweisen,

   **R**^{**1**}**CO-OR**^{**2**} **(I)**

   in der R¹CO für einen linearen oder verzweigten, gesättigten oder ungesättigten Acylrest mit 6 bis 22, vorzugsweise 12 bis 18 Kohlenstoffatomen und R² für einen linearen oder verzweigten Alkylrest mit 1 bis 4 Kohlenstoffatomen steht
   Die Erfindung macht sich die Erkenntnis zu Nutze, dass säurekatalysierte Veresterungen schneller als Umesterungen ablaufen. Durch Einsatz von Lewis-Säuren kann daher in der ersten Stufe eine rasche Erniedrigung der Säurezahl erzielt werden, ohne dass es zur unerwünschten Bildung von Seifen kommt. Die nachfolgende Umesterung erlaubt durch die Kombination von mittelstarken und starken konventionellen Basen besonders hohe Ausbeuten und eine Reduzierung des Rückstands, so dass auf die sonst erforderlichen teuren Schwermetallkatalysatoren verzichtet werden kann. Dies führt natürlich zu einer weiteren Verbesserung der Ökonomie des Verfahrens. Zudem werden in den Reaktionsprodukten Säurezahlen von kleiner 1 erreicht.

### Ausgangsstoffe und Umesterungsprodukte

Typische Beispiele für Fettsäurealkylester der Formel (I) sind Laurin-, Myristin-, Palmitin- und Stearinsäureethyl-, -propyl- oder -butylester sowie deren technische Gemische; vorzugsweise werden jedoch Fettsäuremethylester hergestellt. Grundsätzlich kommen als Ausgangsstoffe zwar auch synthetische Triglyceride in Frage, da diese in der Regel keine besonderen Säurezahlen aufweisen, stellt sich das eingangs beschriebene Problem nicht oder nur in untergeordneter Weise. Bei den natürlichen Triglyceriden, also den pflanzlichen oder tierischen Fette bzw. Öle, ist die Auswahl unkritisch. Typische Beispiele für geeignete Einsatzstoffe sind Palmöl, Palmkernöl, Kokosöl, Rindertalg, Sonnenblumenöl oder Rapsöl sowie ebenfalls deren Gemische.

### Veresterung/Umesterung

Im ersten Schritt des Verfahrens macht man sich die Tatsache zu Nutze, dass Veresterungen nur säurekatalysiert ablaufen und dabei schneller als Umesterungsreaktionen sind, die ihrerseits sowohl durch Säuren wie durch Basen katalysiert werden können. Während also in üblichen Verfahren die Erniedrigung der Säurezahl durch Neutralisation mit dem basischen Umesterungskatalysator und Seifenbildung erfolgt, findet im Sinne der Erfindung eine Ver-esterung der freien Fettsäuren unter Bildung von Alkylestem statt, die vorzugsweise mit dem Zielprodukt direkt identisch sind. Als Katalysatoren für diese erste Stufe des Verfahrens kommen Lewis-Säuren in Frage, die ausgewählt sind aus der Gruppe, die gebildet wird von Alkalisalzen organischer Carbonsäuren mit 1 bis 4 Kohlenstoffatomen, Alkalicarbonaten, Alkalihydrogencarbonaten sowie Lösungen der Katalysatoren in Fettsäuren oder Partialglyceriden. Typische Beispiele sind Alkaliacetate, Alkalipropionate, Alkalibutyrate, Na-triumcarbonat, Natriumhydrogencarbonat, Kaliumcarbonat und Kaliumhydrogencarbonat. Besonders bevorzugt sind Kaliumsalze, insbesondere Kaliumacetat, welches gegebenenfalls in Fettsäuren oder Monoglyceriden gelöst vorliegt. Die Katalysatormenge beträgt in der Regel 0,1 bis 2, vorzugsweise 0,5 bis 1 Gew.% bezogen auf die Ausgangsstoffe. Die Reaktion wird üblicherweise bei Temperaturen im Bereich von 100 bis 300, vorzugsweise 150 bis 240 °C durchgeführt. Der Druckbereich kann zwischen 5 und 100 bar liegen und beträgt vorzugsweise 60 bis 90 bar. Die Menge an Methanol berechnet sich nach der Säurezahl, d.h. nach der Menge an zur Verfügung stehenden Fettsäuren. In der Regel werden Alkohol, vorzugsweise Methanol, und Triglycerid im Gewichtsverhältnis 1 : 2 bis 2 : 1 eingesetzt.

### Umesterungen

Im Zuge der Veresterung wird Kondensationswasser freigesetzt. In der ersten Stufe der Um-esterung ist es daher erforderlich, solche Katalysatoren einzusetzen, die durch die Gegenwart von Wasser nicht desaktiviert werden. Aus diesem Grunde empfiehlt sich der Einsatz von wasserfreien, gegebenenfalls alkoholischem Lösungen von Lithium-, Natrium- oder Kaliumhydroxid. Die Katalysatormenge beträgt in der Regel 0,1 bis 2, vorzugsweise 0,5 bis 1 Gew.-% bezogen auf die Ausgangsstoffe. Die Umesterung in der zweiten Stufe wird vorzugsweise ebenfalls bei Temperaturen im Bereich von 100 bis 250, vorzugsweise 150 bis 240 °C und Drücken im Bereich von 5 bis 100, vorzugsweise 60 bis 90 bar durchgeführt. Auch hier arbeitet man in der Regel mit einem bezogen auf die in den Triglyceriden zur Verfügung stehenden Fettsäureeste deutlichen Überschuss an Alkohol.

Nachdem das in der zweiten Stufe gebildete Wasser zusammen mit dem Methanol und dem bei der Umesterung freigesetzten Glycerin abgetrennt worden ist, können in der dritten Stufe auch wasserempfindliche Katalysatoren eingesetzt werden. Hierzu eignen sich insbesondere Natriumalkoholate, wie beispielsweise Natrium- oder Kaliummethanolat, -ethanolat oder -butylat. Diese haben den Vorteil besonders aktiv zu sein, so dass es nunmehr möglich ist, bei milderen Bedingungen zu arbeiten und damit Herstellkosten einzusparen. Die Katalysatormenge beträgt auch hier in der Regel 0,1 bis 2, vorzugsweise 0,5 bis 1 Gew.-% bezogen auf die Ausgangsstoffe. Aus den genannten Gründen erfolgt die zweite Stufe der Umesterung typischerweise bei milderen Temperaturen im Bereich von 20 bis 200, vorzugsweise 70 bis 150 °C und niedrigeren Drücken im Bereich von 1 bis 10, vorzugsweise 1 bis 5 bar. In der Regel ist es nicht erforderlich Frischalkohol zuzusetzen, wenngleich diese Möglichkeit natürlich besteht. Nach Abtrennung von nicht umgesetzten Alkohol, vorzugsweise durch Abtrennung in einer Rektifikationskolonne, und der Entfernung des freigesetzten Glycerins vorzugsweise durch Schwerkrafttrennung ist die Umesterung abgeschlossen.

Die dritte Stufe ist optional. Allerdings kann durch ihre Einführung eine erhebliche Umsatzsteigerung erzielt werden.

### Beispiele

**Herstellung der Kaliumseife.** 1 L Canola-Spalttfettsäure wurde in einem 2 L Rundkolben auf 140 °C erhitzt. Dabei wurde zur Trocknung der Fettsäure ein Wasserstrahlvakuum angelegt. Nach Aufheben des Vakuums erfolgte die portionsweise Zugabe von 40 g Kaliumacetat. Hierbei war ein Temperaturanstieg auf 145 °C zu beobachten. Nach beendeter Zugabe wurde auf 160 °C erhitzt und emeut das Wasserstrahlvakuum anlegt. Die Fettsäure wurde bei 160 °C klar und dunkel. Es konnte kein kristalliner Feststoff mehr entdeckt werden. 12 g Destillat, das einen pH -Wert von 4,5 aufwies und nach Essigsäure roch, konnten abdestilliert werden.

**Herstellung der methanolischen KOH.** Es wurden vorsichtig unter Rühren 200 g Kaliumhydroxid-Plätzchen in 200 ml Methanol gegeben (Hitzeentwicklung). Der sich bildende Bodensatz wurde nicht von der überstehenden Lösung getrennt, um eine gesättigte methanolische KOH zu erhalten.

**Beispiel 1.** 60 g rohes Kokosöl (SZ = 13, FFA = 4,9), 31 g Methanol und 1 g Kaliumseife wurden in den Autoklaven gegeben und auf 230 °C aufgeheizt. Dabei stellte sich ein Druck von 48 bar ein. Ab Erreichen der Temperatur wurden 30 min gerührt. Danach wurde die Reaktion gekühlt und beendet. Vom erkalteten homogenisierten Gemisch wurde eine Probe für die GC-Analyse genommen. Anschließend wurden 0,32 g methanolische KOH zugegeben. Das Gemisch wurde unter Rühren auf 230 °C aufgeheizt. Dabei stellte sich ein Druck von 33 bar ein. Ab Erreichen der Temperatur wurden 30 min weitergerührt. Danach wurde das Reaktionsgemisch gekühlt. Eine Aufstellung der Reaktionskomponenten in Gewichtsprozenten ohne Methanolanteil gibt Tabelle 1 wieder:

**Tabelle 1:**

| **Zusammensetzung (Angaben als Flächenprozent)** | | | | | | |
|---|---|---|---|---|---|---|
| **Zusammensetzung** | **TG** | **DG** | **MG** | **Methylester** | **Fettsäure** | **Glycerin** |
| rohes Kokosöl | 92,8 | 2,3 | --- | --- | 4,9 | --- |
| Anfahrgemisch | 91,3 | 2,5 | --- | --- | 6,2 | --- |
| Zwischenprobe | 25,8 | 13,4 | 12,4 | 41,5 | 3,0 | 3,9 |
| Endprobe gesamt | --- | 2,4 | 13,7 | 70,4 | 1,8 | 11,7 |
| Endprobe Oberphase | --- | 3,6 | 14,1 | 75,7 | 1,5 | 5,1 |
| Endprobe Unterphase | --- | 1,3 | 9,9 | 18,9 | 2,9 | 67,0 |

**Beispiel 2.** 60 g rohes Kokosöl , 31 g Methanol und 0,6 g Kaliumseife wurden in den Autoklaven gegeben und auf 230 °C aufgeheizt. Dabei stellte sich ein Druck von 48 bar ein. Ab Erreichen der Temperatur wurden 30 min gerührt. Danach wurde die Reaktion gekühlt und beendet. Vom erkalteten homogenisierten Gemisch wurde eine Probe für die GC-Analyse genommen. Anschließend wurden 0,32 g methanolische KOH zugegeben. Das Gemisch wurde unter Rühren auf 230 °C aufgeheizt. Dabei stellte sich ein Druck von 33 bar ein. Ab Erreichen der Temperatur wurden 30 min weitergerührt. Danach wurde das Reaktionsgemisch gekühlt. Eine Aufstellung der Reaktionskomponenten in Gewichtsprozenten ohne Methanolanteil gibt Tabelle 2 wieder:

**Tabelle 2:**

| **Zusammensetzung (Angaben als Flächenprozent)** | | | | | | |
|---|---|---|---|---|---|---|
| **Zusammensetzung** | **TG** | **DG** | **MG** | **Methylester** | **Fettsäure** | **Glycerin** |
| rohes Kokosöl | 92,8 | 2,3 | --- | --- | 4,9 | --- |
| Anfahrgemisch | 91,5 | 2,8 | --- | --- | 5,7 | --- |
| Zwischenprobe | 24,9 | 18,3 | 14,6 | 36,3 | 1,6 | 4,3 |
| Endprobe gesamt | --- | 1,9 | 14,0 | 70,5 | 1,7 | 11,9 |
| Endprobe Oberphase | --- | 2,2 | 15,4 | 75,1 | 1,5 | 5,8 |
| Endprobe Unterphase | --- | 0,9 | 7,7 | 17,6 | 2,6 | 71,2 |

**Beispiel 3.** Analog Beispiel 3 wurden 722 g rohes Kokosöl, 373 g Methanol und 7,3 g Kaliumseife werden in den Autoklaven gegeben und auf 230 °C aufgeheizt. Dabei stellte sich ein maximaler Druck von 43 bar ein. Ab Erreichen der Temperatur wurden 30 min gerührt. Danach wurde die Reaktion gekühlt und beendet. Vom erkalteten homogenisierten Gemisch wurde eine Probe für die GC-Analyse genommen. Anschließend wurden 3,9 g methanolische KOH zugegeben. Das Gemisch wurde unter Rühren auf 230 °C aufgeheizt. Dabei stellte sich ein Druck von 33 bar ein. Ab Erreichen der Temperatur wurden 30 min weitergerührt. Danach wurde das Reaktionsgemisch gekühlt. Von 1057 g des so erhaltenen Reaktionsgemisches wurde die Methanol/Wasserabtrennung im Rotationsverdampfer zwischen 90 °C - 135 °C und Wasserstrahlvakuum durchgeführt. Bei 135 °C fiel kein Destillat mehr an. Insgesamt konnten 242,5 g Methanol/Wasser Gemisch (1,5 % Wasser-Anteil) und 808 g organische Phase erhalten werden. Anschließend fand bei 110 °C eine Phasenseparation im Scheidetrichter statt. Es konnten 73,5g Unterphase (Glycerinphase) und 734,1 g Oberphase (Methylesterphase) erhalten werden. Eine Aufstellung der Reaktionskomponenten in Gewichtsprozenten ohne Methanolanteil gibt Tabelle 3 wieder:

**Tabelle 3:**

| **Zusammensetzung (Angaben als Flächenprozent)** | | | | | | |
|---|---|---|---|---|---|---|
| **Zusammensetzung** | **TG** | **DG** | **MG** | **Methylester** | **Fettsäure** | **Glycerin** |
| rohes Kokosöl | 92,8 | 2,3 | --- | --- | 4,9 | --- |
| Anfahrgemisch | 91,5 | 2,8 | --- | --- | 5,7 | --- |
| Endprobe gesamt | --- | 2,1 | 10,8 | 75,8 | 1,5 | 10,3 |
| Endprobe Oberphase nach Methanolabtrennung | --- | 1,0 | 12,2 | 85,1 | 1,1 | 1,6 |
| Endprobe Unterphase nach Methanolabtrennung | --- | 0,1 | 0,4 | 1,2 | 2,0 | 96,7 |

**Beispiel 4.** 734 g Methylestergemisch wurden mit 51 g Methanol und 4 g Natriummethylat in einem Autoklaven versetzt. Das Gemisch wurde unter Rühren auf 130 °C aufgeheizt. Dabei entstand ein Druck von etwa 4 bar. Ab Erreichen der Temperatur wurde 10 min gerührt. Danach wurde das Reaktionsgemisch abgekühlt und Probe des Gemisches für die GC-Analyse gezogen. Eine Aufstellung der Reaktionskomponenten in Gewichtsprozenten ohne Methanolanteil gibt Tabelle 4 wieder:

**Tabelle 4:**

| **Zusammensetzung (Angaben als Flächenprozent)** | | | | | | |
|---|---|---|---|---|---|---|
| **Zusammensetzung** | **TG** | **DG** | **MG** | **Methylester** | **Fettsäure** | **Glycerin** |
| Endprobe | --- | 0,5 | 1,0 | 93,4 | 1,1 | 4 |

**Beispiel 5.** 60 g rohes Kokosöl, 31 g Methanol und 0,6 g Kaliumseifen wurden in einen Autoklaven gegeben und auf 200 °C aufgeheizt, wobei sich ein Druck von 20 bar einstellte. Die Reaktionsmischung wurde 1 h gerührt und der Reaktionsverlauf durch Probennahme verfolgt. Eine Aufstellung der Reaktionskomponenten in Gewichtsprozenten ohne Methanolanteil gibt Tabelle 5 wieder:

**Tabelle 5:**

| **Zusammensetzung (Angaben als Flächenprozent)** | | | | | | |
|---|---|---|---|---|---|---|
| **Zusammensetzung** | **TG** | **DG** | **MG** | **Methylester** | **Fettsäure** | **Glycerin** |
| Probe nach 30 min | 17,5 | 15,7 | 15,6 | 45,6 | 1,2 | 4,4 |
| Probe nach 1 h | -- | 2,1 | 10,2 | 76,2 | 1,0 | 10,5 |

## Patentansprüche

1. Verfahren zur Herstellung von Fettsäureniedrigalkylestern aus nicht entsäuerten Fetten und Ölen, bei dem man
*(a) technische Triglyceride mit Säurezahlen im Bereich von 1 bis 50 in Gegenwart von Lewis-Säuren mit niederen Alkoholen verestert und dabei die Säurezahl auf Werte unterhalb von 2 absenkt,*
(b) die auf diese Weise erhaltene entsäuerte Mischung in Gegenwart von Alkalihydroxiden und niederen Alkoholen einer Umesterung unterwirft und dabei Wasser sowie freigesetztes Glycerin abtrennt, und gegebenenfalls
(c) das auf diese Weise erhaltene Umesterungsgemisch in Gegenwart von Alkalialkoholaten einer weiteren Umesterung unterwirft und dabei ebenfalls freigesetztes Glycerin abtrennt,
mit der Maßgabe, dass man in der ersten Stufe (Stufe a) Lewis-Säuren einsetzt, die ausgewählt sind aus der Gruppe der Alkalisalze organischer Carbonsäuren mit 1 bis 4 Kohlenstoffatomen, Alkalicarbonaten, Alkalihydrogencarbonaten sowie Lösungen der Katalysatoren in Fettsäuren oder Partialglyceriden,
sowie der weiteren Maßgabe, dass die Fettsäureniedrigalkylester die Formel (I) aufweisen:
**R**^{**1**}**CO-OR**^{**2**} **(I)**
in der R¹CO für einen linearen oder verzweigten, gesättigten oder ungesättigten Acylrest mit 6 bis 22 Kohlenstoffatomen und R² für einen linearen oder verzweigten Alkylrest mit 1 bis 4 Kohlenstoffatomen steht.

2. Verfahren nach Anspruch 1, **dadurch gekennzeichnet, dass** man Fettsäuremethylester herstellt.

3. Verfahren nach Anspruch 1 oder 2, **dadurch gekennzeichnet, dass** man natürliche Fette und/oder Öle einsetzt, die ausgewählt sind aus der Gruppe, die gebildet wird von Palmöl, Palmkernöl, Kokosöl, Rindertalg, Sonnenblumenöl oder Rapsöl sowie deren Gemischen.

4. Verfahren nach mindestens einem der Ansprüche 1 bis 3, **dadurch gekennzeichnet, dass** man in der ersten Stufe Kaliumacetat oder Lösungen von Kaliumacetat in Fettsäuren als Lewis-Säuren einsetzt

5. Verfahren nach einem der Ansprüche 1 bis 4, **dadurch gekennzeichnet, dass** man als Lewissäuren Kaliumsalze einsetzt.

6. Verfahren nach mindestens einem der Ansprüche 1 bis 5, **dadurch gekennzeichnet, dass** man die Veresterung in der ersten Stufe bei Temperaturen im Bereich von 100 bis 300 °C durchführt.

7. Verfahren nach mindestens einem der Ansprüche 1 bis 6, **dadurch gekennzeichnet, dass** man die Veresterung in der ersten Stufe bei Drücken im Bereich von 5 bis 100 bar durchführt.

8. Verfahren nach mindestens einem der Ansprüche 1 bis 7, **dadurch gekennzeichnet, dass** man die Umesterung in der zweiten Stufe in Gegenwart von wasserfreien, gegebenenfalls alkoholischem Lösungen von Natrium- oder Kaliumhydroxid durchführt.

9. Verfahren nach mindestens einem der Ansprüche 1 bis 8, **dadurch gekennzeichnet, dass** man die Umesterung in der zweiten Stufe bei Temperaturen im Bereich von 100 bis 250 °C durchführt.

10. Verfahren nach mindestens einem der Ansprüche 1 bis 9, **dadurch gekennzeichnet, dass** man die Umesterung in der zweiten Stufe bei Drucken im Bereich von 5 bis 100 bar durchführt.

11. Verfahren nach mindestens einem der Ansprüche 1 bis 10, **dadurch gekennzeichnet, dass** man die Umesterung in der dritten Stufe in Gegenwart von Alkalialkoholaten durchführt.

12. Verfahren nach mindestens einem der Ansprüche 1 bis 11, **dadurch gekennzeichnet, dass** man die Umesterung in der dritten Stufe bei Temperaturen im Bereich von 20 bis 200 °C durchführt.

13. Verfahren nach mindestens einem der Ansprüche 1 bis 12, **dadurch gekennzeichnet, dass** man die Umesterung in der dritten Stufe bei Drucken im Bereich von 1 bis 10 bar durchführt.

## Claims

1. A process for the production of fatty acid lower alkyl esters from non-deacidified fats and oils, in which
(a) technical triglycerides with acid values of 1 to 50 are esterified with lower alcohols in the presence of Lewis acids, the acid value being reduced to values below 2 in the process,
(b) the deacidified mixture thus obtained is transesterified in the presence of alkali metal hydroxides and lower alcohols, water and glycerol released being removed at the same time and, optionally,
(c) the transesterification mixture thus obtained is further transesterified in the presence of alkali metal alcoholates, glycerol released again being removed,
with the proviso that the Lewis acids used in the first step (step a) are selected from the group of alkali metal salts of C₁₋₄ carboxylic acids, alkali metal carbonates, alkali metal hydrogen carbonates and solutions of the catalysts in fatty acids or partial glycerides,
and with the further proviso that the fatty acid lower alkyl esters correspond to formula (I):
**R**^{**1**}**CO-OR**^{**2**} **(I)**
in which R¹CO is a linear or branched, saturated or unsaturated C₆₋₂₂ acyl group and R² is a linear or branched C₁₋₄ alkyl group.

2. A process as claimed in claim 1, **characterized in that** fatty acid methyl esters are produced.

3. A process as claimed in claim 1 or 2, **characterized in that** natural fats and/or oils selected from the group consisting of palm oil, palm kernel oil, coconut oil, bovine tallow, sunflower oil or rapeseed oil and mixtures thereof are used.

4. A process as claimed in at least one of claims 1 to 3, **characterized in that** potassium acetate or solutions of potassium acetate in fatty acids is/are used as the Lewis acid.

5. A process as claimed in any of claims 1 to 4, **characterized in that** potassium salts are used as the Lewis acids.

6. A process as claimed in at least one of claims 1 to 5, **characterized in that** the esterification in the first step is carried out at temperatures in the range from 100 to 300°C.

7. A process as claimed in at least one of claims 1 to 6, **characterized in that** the esterification in the first step is carried out under pressures in the range from 5 to 100 bar.

8. A process as claimed in at least one of claims 1 to 7, **characterized in that** the transesterification in the second stage is carried out in the presence of water-free, optionally alcoholic solutions of sodium or potassium hydroxide.

9. A process as claimed in at least one of claims 1 to 8, **characterized in that** the transesterification in the second stage is carried out at temperatures in the range from 100 to 250°C.

10. A process as claimed in at least one of claims 1 to 9, **characterized in that** the transesterification in the second stage is carried out under pressures in the range from 5 to 100 bar.

11. A process as claimed in at least one of claims 1 to 10, **characterized in that** the transesterification in the third stage is carried out in the presence of alkali metal alcoholates.

12. A process as claimed in at least one of claims 1 to 11, **characterized in that** the transesterification in the third stage is carried out at temperatures in the range from 20 to 200°C.

13. A process as claimed in at least one of claims 1 to 12, **characterized in that** the transesterification in the third stage is carried out under pressures in the range from 1 to 10 bar.

## Revendications

1. Procédé de préparation d'esters alkyliques inférieurs d'acides gras à partir de matières grasses et d'huiles non désacidifiées, selon lequel
*a) on estérifie des triglycérides industriels ayant des indices d'acide allant de 1 à 50 en présence d'acides de Lewis avec des alcools inférieurs et on abaisse ainsi l'indice d'acide à des valeurs inférieures à 2,*
b) on soumet à une transestérification le mélange désacidifié obtenu de cette manière en présence d'hydroxydes alcalins et d'alcools inférieurs et on sépare ainsi l'eau et la glycérine libérée, et le cas échéant
c) on soumet à une transestérification supplémentaire le mélange de transestérification obtenu de cette manière en présence d'alcoolates alcalins et on sépare également ainsi la glycérine libérée,
étant précise que dans la première étape (étape a) on utilise des acides de Lewis choisis dans le groupe des sels alcalins d'acides carboxyliques organiques comportant de 1 à 4 atomes de carbone, des carbonates alcalins, des hydrognèno carbonates alcalins ainsi que des solutions des catalyseurs dans des acides gras ou des glycérides partiels,
et étant en outre précisé que les esters alkyliques inférieurs d'acides gras répondent à la formule (I) :
R¹CO-OR² (I)
dans laquelle R¹CO représente un radical acyle linéaire ou ramifié, saturé ou insaturé comportant de 6 à 22 atomes de carbone et R² représente un radical alkyle linéaire ou ramifié comportant de 1 à 4 atomes de carbone.

2. Procédé selon la revendication 1,
**caractérisé en ce qu'**
on prépare des esters méthyliques d'acides gras.

3. Procédé selon la revendication 1 ou 2,
**caractérisé en ce qu'**
on utilise des matières grasses et/ou des huiles naturelles choisies dans le groupe formé par l'huile de palme, l'huile de palmiste, l'huile de coprah, le suif de boeuf, l'huile de tournesol ou l'huile de colza ainsi que leurs mélanges.

4. Procédé selon au moins une des revendications 1 à 3,
**caractérisé en ce que**
dans la première étape, on utilise comme acides de Lewis de l'acétate de potassium ou des solutions d'acétate de potassium dans des acides gras.

5. Procédé selon l'une des revendications 1 à 4,
**caractérisé en ce qu'**
on utilise des sels de potassium comme acides de Lewis.

6. Procédé selon au moins une des revendications 1 à 5,
**caractérisé en ce que**
dans la première étape on effectue l'estérification à des températures allant de 100 à 300°C.

7. Procédé selon au moins une des revendications 1 à 6,
**caractérisé en ce que**
dans la première étape on effectue l'estérification sous des pressions allant de 5 à 100 bars.

8. Procédé selon au moins une des revendications 1 à 7,
**caractérisé en ce que**
dans la seconde étape on effectue la transestérification en présence de solutions anhydres, éventuellement alcooliques, d'hydroxyde de sodium ou de potassium.

9. Procédé selon au moins une des revendications 1 à 8,
**caractérisé en ce que**
dans la seconde étape on effectue la transestérification à des températures allant de 100 à 250°C.

10. Procédé selon au moins une des revendications 1 à 9,
**caractérisé en ce que**
dans la seconde étape on effectue la transestérification sous des pressions allant de 5 à 100 bars.

11. Procédé selon au moins une des revendications 1 à 10,
**caractérisé en ce que**
dans le troisième étape on effectue la transestérification en présence d'alcoolates alcalins.

12. Procédé selon au moins une des revendications 1 à 11,
**caractérisé en ce que**
dans la troisième étape on effectue la transestérification à des températures allant de 20 à 200°C.

13. Procédé selon au moins une des revendications 1 à 12,
**caractérisé en ce que**
dans la troisième étape on effectue la transestérification sous des pressions allant de 1 à 10 bars.
